# FASCICULE DE BREVET EUROPEEN

(11) **EP 0 997 563 B1**
(45) Date de publication et mention de la délivrance du brevet: **16.07.2003**
(21) Numéro de dépôt: 99420211.7
(22) Date de dépôt: 21.10.1999
(51) Int. Cl.: D04B 9/12

(54) **Métier à tricoter circulaire à mailles cueillies permettant de réaliser des tricots velours et/ou bouclettes de type jacquard**
Rundstrickmaschine zur Herstellung von Plüsch- und/oder Schlingengestrick des Jacquard types
Circular weft knitting machine for making jacquard type plush and/or terry knitwear

(30) Priorité: 28.10.1998 FR 9813714
(43) Date de publication de la demande: 03.05.2000
(73) Titulaire: TEXTILES ET PLASTIQUES CHOMARAT, 07160 Le Cheylard (FR)
(72) Inventeur: Maneval, René, 07160 Le Cheyard (FR)
(74) Mandataire: Vuillermoz, Bruno

(56) Documents cités:
- EP-A- 0 629 727
- GB-A- 2 038 376
- GB-A- 2 111 540
- GB-A- 2 322 387

## Description

La présente invention concerne un perfectionnement apporté aux métiers circulaires à mailles cueillies permettant de réaliser des tricots bouclettes de type Jacquard.

De tels articles sont connus depuis fort longtemps et peuvent être utilisés soit tels que, soit en vue de réaliser un velours obtenu par rasage des boucles formées lors du tricotage.

Outre les tricots bouclettes unis, il a été proposé depuis fort longtemps de réaliser des tricots Jacquard de ce type sur des métiers circulaires multichutes comprenant un cylindre équipé d'aiguilles à palettes et un plateau muni de platines, déplaçables entre les aiguilles du cylindre et permettant de former les boucles, boucles qui peuvent être de hauteurs différentes comme cela ressort notamment des brevets US 1 790 832, 3 477 255 et 3 394 564.

D'une manière générale, pour réaliser de tels articles, on utilise pour distribuer le fil aux aiguilles, qui elles-mêmes sont sélectionnées de manière conventionnelle en fonction du dessin à réaliser, des platines, également sélectionnables selon le dessin à réaliser, déplaçables entre les aiguilles portées par le cylindre et qui entraînent la formation de boucles ayant deux hauteurs différentes.

D'une manière générale, ces platines présentent, disposées dans un même plan vertical, trois zones disposées à des niveaux différents par rapport au plan horizontal de tricotage, et situées en retrait les unes par rapport aux autres à l'avant de chaque platine.

La zone extrême constitue la zone d'abattage des mailles après formation, le fil de fond constituant la base jersey du tricot étant distribué à ce niveau. En retrait de cette zone, chaque platine comporte un « nez » à deux niveaux disposés en retrait l'un par rapport à l'autre.

En fonction de la hauteur de boucle et des dessins que l'on souhaite réaliser, on provoque le déplacement des platines au moyen d'un bloc de sélection qui les fait pénétrer de deux valeurs prédéterminées entre les aiguilles de telle sorte que le fil qui forme la boucle, fil qui dans la suite de la description sera désigné par l'expression « fil de couleur», soit déposé autour de l'une ou l'autre des deux zones superposées du nez.

On obtient ainsi des tricots Jacquard présentant, selon un dessin prédéterminé, une combinaison de zones tricotées ne comportant pas de boucles et des zones comportant deux hauteurs de boucles différentes, boucles qui éventuellement peuvent recevoir ultérieurement un traitement de finition permettant de donner à l'article un aspect de velours.

De tels articles comportent donc, dans chaque rangée de tricotage, d'une part un fil de fond et, d'autre part, un fil de couleur formant des boucles de hauteurs différentes.

La densité en poils ou boucles de tels tricots Jacquard qui ne comportent donc dans chaque rangée qu'une seule couleur étant relativement faible, il a été proposé, ainsi que cela ressort du brevet britannique 2 111 540, de réaliser des tricots velours présentant une très grande densité de poils qui se caractérisent essentiellement par le fait que les différentes couleurs sont tricotées sur une seule et même rangée de mailles et non pas dans des rangées successives.

Le Demandeur a proposé dans le brevet européen 629 727, de réaliser sur les métiers à tricoter mettant en oeuvre les enseignements de ce brevet britannique, des tricots Jacquard comportant également des boucles de hauteur différente qui, après traitement de finition et notamment de rasage, permet d'obtenir un nouveau type d'article qui présente un aspect à relief avec des boucles non rasées et rasées et multicolores.

Pour réaliser le tricot de base, on utilise également des platines déplaçables entre les aiguilles portées par le cylindre, platines qui permettent de former des boucles de hauteurs différentes, la commande du déplacement desdites platines de formation des bouclettes étant réalisée par l'intermédiaire d'un système de sélection qui les fait pénétrer de deux valeurs prédéterminées entre les aiguilles, de telle sorte que le fil de couleur boucle autour de l'une ou l'autre des deux zones superposées que comporte le nez des platines, et ce en fonction des dessins à réaliser.

Il a cependant été constaté qu'une telle manière de réaliser des boucles de hauteurs différentes était délicate à mettre en oeuvre, notamment en ce qui concerne la présentation des fils sur les différentes zones que comporte chaque platine et qu'il se produisait des variations de tension nuisibles à la qualité du tricot.

Or on a trouvé, et c'est ce qui fait l'objet de la présente invention, une solution qui permet de surmonter ces inconvénients, solution qui non seulement peut être mise en oeuvre sur des métiers à tricoter Jacquard dans lesquels chaque rangée de tricot comporte un fil de fond et un fil de couleur, mais également sur ceux dans lesquels les différentes couleurs sont tricotées sur une seule et même rangée de mailles et non pas dans des rangées successives.

D'une manière générale, l'invention concerne donc un nouveau type de métier à tricoter circulaire à mailles cueillies, du type comportant un cylindre équipé d'aiguilles à palettes et un plateau muni de platines déplaçables entre les aiguilles du cylindre, permettant de réaliser un tricot dans lequel chaque rangée comprend, outre un fil de fond jersey ou structuré, un ou plusieurs fils de couleur distribués successivement aux aiguilles du métier en fonction de la sélection d'un dessin à réaliser, la distribution du ou des fils de couleur étant réalisée par l'intermédiaire des platines également associées à un système de sélection permettant la formation, également selon un dessin prédéterminé, de bouclettes ayant deux longueurs différentes.

Le métier selon l'invention (voir revendication 1) se caractérise en ce que chaque platine est constituée de trois platines élémentaires, disposées côte à côte, la platine centrale étant une platine conventionnelle d'abattage de part et d'autre de laquelle sont disposées deux platines de formation de boucles comportant chacune un nez, les deux nez étant disposés à deux niveaux différents, lesdites platines élémentaires étant actionnables indépendamment l'une de l'autre, selon une sélection prédéterminée fonction du dessin entre une position hors travail et une position en travail de prise du fil de couleur permettant ainsi de réaliser selon un dessin des boucles ayant deux hauteurs différentes.

Grâce à une telle structure, les fils de couleur sont distribués aux platines toujours dans un même plan vertical, ce qui élimine tous risques de variation de tension lors du tricotage susceptibles d'entraîner des défauts dans le produit fini.

Pour assurer la commande individuelle des platines, le métier est donc adapté et comporte trois chemins de cames, pour assurer les déplacements des platines élémentaires lors du cycle de tricotage.

Un bloc de sélection conventionnel permet d'assurer la commande, en fonction du dessin à réaliser, soit de la platine permettant la formation d'une boucle haute, soit de la platine permettant la formation d'une boucle basse.

Par ailleurs, si le tricot de fond peut être un tricot jersey, il peut éventuellement être envisagé d'assurer la commande des platines du tricot de fond par l'intermédiaire d'un second sélecteur permettant ainsi d'obtenir un fond structuré.

L'invention et les avantages qu'elle apporte seront cependant mieux compris grâce à l'exemple de réalisation qui suit et qui est illustré par les schémas annexés dans lesquels :
- la figure 1 est une vue schématique, en élévation, montrant la structure des principaux organes d'un métier réalisé conformément à l'invention ;
- la figure 2 illustre la formation d'une boucle haute sur un tel métier, la figure 3 la formation d'une boucle basse et la figure 4 la phase de relâchement des boucles après formation de la maille ;
- la figure 5 est quant à elle une vue de dessus montrant le positionnement des trois platines élémentaires constituant la platine proprement dite de formation de mailles.

En se reportant aux figures annexées et plus particulièrement à la figure 1, le métier conforme à l'invention comporte donc, de manière conventionnelle, un cylindre (1) équipé d'aiguilles à palettes (2) et un plateau dit « anneau » (3) équipé de platines, désignées par la référence générale (4) déplaçables entre les aiguilles du cylindre.

La commande et la sélection des aiguilles est réalisée de manière, conformément aux enseignements de l'EP-A-629 727, afin de réaliser un tricot dans lequel chaque rangée comprend, outre un fil de fond jersey ou structuré, un ou plusieurs fils de couleur (6) distribués successivement aux aiguilles (2) du métier en fonction de la sélection d'un dessin à réaliser.

Conformément à l'invention, pour obtenir un tricot (5) comportant des boucles ayant deux longueurs différentes, chaque platine(4) est constituée de trois platines élémentaires (7,8,9), disposées côte à côte et actionnables indépendamment l'une de l'autre au lieu d'une platine unique comportant une zone d'abattage et deux nez superposés pour l'obtention de deux hauteurs de bouclettes différentes.

Ces platines élémentaires sont réalisées en tous matériaux appropriés, acier par exemple et se présentent sous la forme d'une plaque de faible épaisseur en général de l'ordre de 0,2 mm.

La platine (7) dite « platine de fond » est une platine conventionnelle. De part et d'autre de cette platine centrale (7), sont disposées deux platines (8,9) de formation des boucles, chacune de ces platines (8,9) comportant un nez (10,11) disposés à deux niveaux différents au-dessus de la platine de fond (7).

Les platines (7,8,9) sont actionnables indépendamment les unes des autres, l'anneau ou plateau (3) du métier comportant donc trois chemins de cames, l'un (20) permettant d'assurer les déplacements des platines de fond, les deux autres (21,22) permettant, quant à eux, d'assurer les déplacements des platines (8) et (9) de formation de boucles hautes ou basses.

La commande des déplacements des platines est réalisée de manière conventionnelle par l'intermédiaire de poussoirs (23) actionnés au moyen d'un bloc de sélection (24) schématisé à la figure 1 et dont les moyens de maintien sur le plateau équipé de platines n'est pas représenté.

La distribution du fil de fond et des fils de couleurs est réalisée de manière conventionnelle au moyen d'un jeteur (13) à raison de un fil par chute, chaque rangée de tricotage comprenant donc, outre un fil de fond Jersey ou structuré, un ou plusieurs fils de couleur.

Les figures 2,3 et 4 illustrent la manière dont sont réalisées les boucles sur un tel métier.

A la figure 2, les deux platines (8,9) sont amenées en position de prise du fil (6) qui entoure donc le nez (11) de la platine (8), permettant ainsi la formation de boucles hautes.

Lorsque l'on souhaite réaliser des zones comportant des boucles basses (voir figure 3), la platine (8) est amenée en position hors travail et le fil (6) est distribué autour du nez (11) de la platine (9), permettant ainsi la formation d'une boucle basse.

Lors de la phase d'abattage des mailles formées, les deux platines (8,9) sont amenées en position hors travail (figure 4).

Grâce à une telle conception de platines, on obtient donc une distribution des fils de couleur (6) aux aiguilles dans le même plan vertical éliminant ainsi tous risques de variation de tension dans le tricotage.

Bien entendu, l'invention comme dit précédemment peut être utilisée non seulement pour réaliser des tricots Jacquard dans lesquels chaque rangée comporte un fil de fond et plusieurs fils de couleur conformément aux enseignements de l'EP-A-629 721, mais il pourrait être envisagé d'équiper des métiers Jacquard conventionnels permettant de réaliser des articles comportant des boucles de hauteurs différentes, tels que ceux décrits dans les brevets US 1 790 832, 3 477 255 ou 3 394 564 mentionnés dans le préambule de la description, le velours étant obtenu par rasage desdites bouclettes.

## Revendications

1. Métier à tricoter circulaire à mailles cueillies permettant de réaliser des tricots velours et/ou bouclettes de type Jacquard du type comportant un cylindre (1) équipé d'aiguilles à palettes et un plateau (3) muni de platines (4) commandées par un système de sélection permettant la formation, selon un dessin prédéterminé, de bouclettes ayant deux longueurs différentes, **caractérisé en ce que** chaque platine (4) est constituée de trois platines élémentaires (7,8,9), disposées côte à côte, la platine centrale (7) étant une platine conventionnelle d'abattage de part et d'autre de laquelle sont disposées deux platines (8,9) de formation de boucles comportant chacune un nez (10,11), les deux nez étant disposés à deux niveaux différents, lesdites platines élémentaires (7,8,9) étant actionnables indépendamment l'une de l'autre, selon une sélection prédéterminée fonction du dessin, entre une position hors travail et une position en travail de prise du fil dit de couleur qui forme la boucle, permettant ainsi de réaliser selon un dessin des boucles ayant deux hauteurs différentes.

2. Métier circulaire à mailles cueillies selon la revendication 1, **caractérisé en ce que** le fil de fond et les fils de couleur sont distribués aux aiguilles sur plusieurs chutes successives, chaque rangée de tricot comprenant, outre un fil de fond jersey ou structuré, un ou plusieurs fils de couleur.

## Patentansprüche

1. Rundstrickmaschine zur Herstellung von Plüsch- und/oder Schlingengestrick des Jacquard-Typs, vom Typ umfassend einen mit Farbfäden tragenden Nadeln und einem mit Platinen (4) versehenen Ringplateau (3) ausgestatteten Zylinder (1), wobei die Platinen durch ein Auswahlsystem gesteuert werden, das entsprechend eines vorbestimmten Musters die Erzeugung von Schlingen mit zwei verschiedenen Höhen ermöglicht; **dadurch gekennzeichnet, daß** jede Platine (4) aus drei Seite an Seite angeordneten, elementaren Platinen (7, 8, 9) zusammengesetzt ist, wobei die mittlere Platine (7) eine herkömmliche Abstreifplatine ist, auf deren beiden Seiten zwei Schlingen bildende, je eine Nase (10, 11) aufweisende Platinen (8, 9) angeordnet sind, wobei die beiden Nasen auf verschieden Höhen angeordnet sind, wobei die elementaren Platinen (7, 8, 9) in Abhängigkeit einer vorbestimmten, vom Muster abhängenden Auswahl unabhängig voneinander zwischen einer Ruhestellung und einer Arbeitsstellung zur Aufnahme des die Schlinge bildenden Farbfadens steuerbar sind, so daß Schlingen mit zwei verschiedenen Höhen entsprechend eines Musters hergestellt werden können.

2. Rundstrickmaschine nach dem Anspruch 1, **dadurch gekennzeichnet, daß** der Grundfaden und die Farbfäden auf Nadeln in mehreren aufeinanderfolgenden Auslaßrinnen verteilt sind, wobei jede Strickreihe außer einem Jersey- oder strukturieren Grundfaden einen oder mehrere Farbfäden umfaßt.

## Claims

1. Circular weft knitting machine for producing Jacquard-type velour and/or plush knits, of the type comprising a cylinder (1) equipped with latched needles and a plate (3) provided with sinkers (4) that are controlled by a selection system for forming, according to a predetermined design, plush loops having two different lengths, **characterized in that** each sinker (4) consists of three elementary sinkers (7, 8, 9) placed side by side, the central sinker (7) being a conventional knock-over sinker on either side of which are placed two loop-forming sinkers (8, 9) each having a nose (10, 11), the two noses being placed at two different levels, the said elementary sinkers (7, 8, 9) being able to be actuated independently of one another, according to a predetermined selection that depends on the design, between a non-working position and a working position in which the thread called colour thread, which forms the loop, is taken, thus making it possible to produce, according to a design, loops having two different heights.

2. Circular weft knitting machine according to Claim 1, **characterized in that** the ground thread and the colour threads are distributed to the needles over several successive feeders, each row of knitting comprising, apart from a jersey or structured ground thread, one or more colour threads.
